# EUROPÄISCHE PATENTSCHRIFT

(11) **EP 3 303 207 B1**
(45) Veröffentlichungstag und Bekanntmachung des Hinweises auf die Patenterteilung: **08.04.2020**
(21) Anmeldenummer: 16745038.6
(22) Anmeldetag: 27.05.2016
(51) Int. Cl.: B66D 3/14

(54) **HEBEZEUG**
LIFTING GEAR
ENGIN DE LEVAGE

(30) Priorität: 29.05.2015 DE 202015102783 U
(43) Veröffentlichungstag der Anmeldung: 11.04.2018
(73) Patentinhaber: Columbus Mckinnon Industrial Products GmbH, 42329 Wuppertal (DE)
(72) Erfinder: SCHNEEBECK, Wolfram, 42327 Wuppertal (DE); STRUCK, Detlef, 42115 Wuppertal (DE)
(74) Vertreter: Ksoll, Peter
(86) Internationale Anmeldenummer: PCT/DE2016/100246
(87) Internationale Veröffentlichungsnummer: WO 2016/192713

(56) Entgegenhaltungen:
- US-A- 1 673 297
- US-A- 2 243 361
- US-A- 2 343 884
- US-A1- 2007 137 404
- US-B1- 7 513 484

## Beschreibung

Die Erfindung betrifft ein Hebezeug, insbesondere einen Hebelzug, welches einen Zugmitteltrieb und ein durch den Zugmitteltrieb bewegbares Zugmittel gemäß den Merkmalen im Oberbegriff von Anspruch 1 aufweist.

Ein solches Hebezeug ist durch die DE 41 05 050 A1 bekannt. Das dort aufgezeigte Hebezeug, welches auch Zughub genannt wird, besteht im Wesentlichen aus einem oberen Befestigungselement und einem unteren Anschlagelement, welche über ein Gehäuse mittelbar miteinander verbunden sind. Das Anschlagelement ist über ein Zugmittel mit einem Zugmitteltrieb verbunden, welcher sich in dem Gehäuse des Hebezeuges befindet. Über eine Verlagerung eines Schwenkarmes kann der Zugmitteltrieb innerhalb des Gehäuses in Rotation versetzt werden. Hierdurch ist es möglich, einen Gegenstand zu verlagern oder aber ein Zugmittel um einen Gegenstand zu zurren.

Dazu greift der Hebelarm in eine Getriebeeinrichtung ein, welche wiederum mit dem Zugmitteltrieb verbunden ist und so der Zugmitteltrieb über eine Schwenkbewegung des Hebelarms in Bewegung versetzt wird. Der Hebelarm befindet sich je nach Position des Anwenders aber oftmals nicht in einer ergonomisch günstigen Position.

Die US 2,343,884 A offenbart ein Hebezeug, welches einen Zugmitteltrieb und ein durch den Zugmitteltrieb bewegbares Zugmittel aufweist, wobei der Zugmitteltrieb durch einen schwenkbar angeordneten Hebelarm betätigbar ist. Im Bereich des freien Endes des Hebelarms ist ein Handgriff über ein Gelenk mit dem Hebelarm verbunden, wobei der Handgriff von einer Ausgangsposition in eine Betriebsposition schwenkbar ist.

Ausgehend vom Stand der Technik liegt der Erfindung die Aufgabe zugrunde, ein anwendungstechnisch und ergonomisch verbessertes Hebezeug zu schaffen, welches die Benutzung auch bei schweren Lasten vereinfachen soll.

Die Lösung dieser Aufgabe besteht nach der Erfindung in den Merkmalen des Anspruchs 1.

Vorteilhafte Weiterbildungen der Erfindung sind Gegenstand der Ansprüche 2 bis 9.

Das Hebezeug, insbesondere ein Hebelzug, weist einen Zugmitteltrieb und ein durch den Zugmitteltrieb bewegbares Zugmittel auf, wobei der Zugmitteltrieb durch einen schwenkbar angeordneten Hebelarm betätigbar ist.

Der Zugmitteltrieb ist hierbei in einem Gehäuse gelagert, wobei zumindest ein Befestigungselement und ein Anschlagelement mittelbar an das Gehäuse gekoppelt sind.

Das Gehäuse ist zumindest teilweise offen ausgestaltet. Dies bedeutet, dass das Gehäuse durch zwei parallel zu einer Längsachse des Hebezeuges ausgebildete Bleche gebildet wird, welche über eine Rahmenkonstruktion miteinander verbunden sind. Die Maßnahme trägt zu einer leichten und einfachen Bauweise bei.

Das Gehäuse kann bis auf die notwendigen Öffnungen für das Zugmittel sowie zur Anbindung des Befestigungselementes auch geschlossen ausgebildet sein.

Innerhalb des Gehäuses befindet sich der Zugmitteltrieb, welcher über eine aus dem Stand der Technik bekannte Getriebeanordnung mit einem Hebelarm verbunden ist. Über ein Verschwenken des Hebelarmes ist es möglich den Zugmitteltrieb zu betätigen und so das darin befindliche Zugmittel zu bewegen. Das Zugmittel ist bevorzugt eine Kette oder ein Seil bzw. Draht. Der Zugmitteltrieb ist dann bevorzugt durch ein Kettenrad oder eine Seiltrommel ausgebildet, welches über eine Getriebeanordnung mit dem Hebelarm in Verbindung steht. Über das Kettenrad ist das als Kette ausgebildete Zugmittel bewegbar.

Durch ein Verschwenken des Hebelarmes wird eine Drehbewegung über das Getriebe auf den Zugmitteltrieb übertragen, sodass das Zugmittel durch den Zugmitteltrieb bewegbar ist.

An dem freien Ende des Hebelarmes ist ein Handgriff über ein Gelenk mit dem Hebelarm verbunden, wobei der Handgriff von einer Ausgangsposition in eine Betriebsposition schwenkbar ist. Sobald es der Anwender als zweckmäßig erachtet, kann er den Handgriff aus seiner Ausgangsposition heraus in eine Betriebsposition verschwenken. Dadurch kann der Anwender den Hebelarm anders greifen und besser betätigen, d. h. Kräfte in ergonomisch vorteilhafter Weise an das Hebezeug übertragen. Weiterhin kann der Schwenkbereich des Handhebels besser ausgenutzt werden.

Der Handgriff kann von seiner Ausgangsposition in mehrere Betriebspositionen schwenkbar sein. Hierdurch ist es möglich, auf anwendungsspezifische Anforderungen reagieren zu können, zum Beispiel den Betrieb durch einen Links-oder Rechtshänder zu ermöglichen.

Erfindungsgemäß weist der Hebelarm eine Aussparung auf, in welcher der Handgriff in seiner Ausgangsposition angeordnet ist. Hierdurch ist es möglich, das Hebezeug kompakt zu gestalten, so dass dieses bei Nichtbenutzung dieses wenig Platz benötigt.

Der Handgriff kann zwischen zwei beabstandeten Stegen des Hebelarms angeordnet sein. Zwischen den Stegen kann sich eine Schwenkachse für den Handgriff erstrecken.

Darüber hinaus sieht eine weitere Ausgestaltung vor, dass lediglich ein Steg am Hebelarm vorgesehen ist und dass der Handgriff neben dem Steg angeordnet ist. Je nach Ausgestaltung des Gelenks ist der Handgriff um eine oder um zwei Achsen verschwenkbar.

Befindet sich der Handgriff in seiner eingeklappten Ausgangsposition, ist dies nicht nur für die Lagerung, sondern auch für die Verbringung des Hebezeuges von einem Ort an einen anderen Ort von Vorteil. Befindet sich der Handgriff in der Ausgangsposition ist das erfindungsgemäße Hebezeug wie ein aus dem Stand der Technik bekanntes Hebezeug, d. h. ohne zusätzlichen Handgriff mit geringem Platzbedarf zu verwenden. Der Handgriff wird nur dann aus seiner Ausgangsposition in eine Betriebsposition verschwenkt, wenn es erforderlich ist.

Gemäß einer bevorzugten Ausgestaltung des erfindungsgemäßen Hebezeuges ist der Handgriff um eine Schwenkachse des Gelenks herum verlagerbar, welche in einem Winkel, insbesondere in einem Winkel von 90° zu einer Längsachse des Hebelarms angeordnet ist. Durch die Anordnung des Handgriffs um eine senkrecht zur Längsachse des Hebelarms stehende Schwenkachse wird der Handgriff so in Position gebracht, dass er gut zu greifen ist, so dass eine optimierte Krafteinleitung in den Zugmitteltrieb stattfinden kann.

Bevorzugt ist der Handgriff als hohler Griffkörper ausgebildet, wobei der Griffkörper über eine innenliegende Feder zumindest mittelbar gegenüber dem Gelenk fixierbar ist. Durch die Ausgestaltung des Handgriffes in Form eines hohlen Griffkörpers ist es möglich, die innenliegende Feder vor Verschmutzung und/oder Korrosion zu schützen. Die Verlagerung des Handgriffs erfolgt gegen die Federkraft. Die Federkraft wirkt stets in Richtung des Gelenks.

Der Griffkörper kann über eine Hülse an einem Koppelelement geführt sein, wobei die Hülse entlang des Koppelelementes verschiebbar ist. Durch die Verwendung der Hülse innerhalb des Griffkörpers wird eine Verbindung in Form eines Gleitlagers hergestellt. Es ermöglicht die Kombination von Griffkörpern aus Kunststoff mit Hülsen aus Metall. Die Feder erstreckt sich entlang des Koppelelementes. Dadurch, dass die Hülse entlang des Koppelelementes verschiebbar ist, ist der gesamte Handgriff entlang des Koppelelementes verlagerbar.

Das Gelenk besitzt vorzugsweise einen Lagerkörper und ein Fixierelement, wobei das Fixierelement den Lagerkörper und das Koppelelement durchgreift und so die schwenkbare Verbindung zwischen dem Lagerkörper und dem Koppelelement herstellt. Die Bewegungsrichtung des Handgriffes ist durch die Orientierung des Fixierelements, d. h. die Schwenkachse bestimmt. Insbesondere ist der Handgriff in eine Position parallel zur Schwenkachse des Hebelarms aus dem Hebelarm heraus verlagerbar.

Die Feder ist innerhalb des Griffkörpers zwischen der Hülse und einem Widerlagerkörper angeordnet, wobei die Feder die Hülse gegen den Lagerkörper des Gelenkes drückt. Eine unbeabsichtigte Verlagerung des Handgriffs gegenüber dem Gelenk kann so vermieden werden, da die voreingestellte Spannkraft der Feder überwunden werden muss, um den Handgriff gegenüber dem Gelenk verlagern zu können.

Gemäß einer weiteren Ausgestaltung der Erfindung ist es vorgesehen, dass der Lagerkörper eine Ausnehmung aufweist und die Hülse über einen Zentrieransatz in die Ausnehmung des Lagerkörpers eingreift, wobei eine lösbare kraft- und/oder formschlüssige Verbindung herstellbar ist.

An einem freien Ende des Griffkörpers kann eine Öffnung vorgesehen sein, welche einen Verschlusskörper aufnimmt. Durch den Verschlusskörper ist die Fertigung des Griffkörpers einfacher, insbesondere wenn es sich um ein Spritzgussteil aus Kunststoff handelt.

Die Erfindung ist nachfolgend anhand eines in den Zeichnungen dargestellten Ausführungsbeispiels näher erläutert. Es zeigen:
- Figur 1: eine perspektivische Ansicht des erfindungsgemäßen Hebezeuges, bei dem sich der Handgriff in der Ausgangsposition befindet,
- Figur 2: eine perspektivische Ansicht des erfindungsgemäßen Hebezeuges, bei dem der Handgriff in eine erste Betriebsposition verschwenkt ist,
- Figur 3: eine perspektivische Ansicht des erfindungsgemäßen Hebezeuges, bei der der Handgriff in eine zweite Betriebsposition verschwenkt ist,
- Figur 4: einen Querschnitt durch die x-z-Ebene des freien Endes des Hebelarmes in Blickrichtung des Pfeils IV in Figur 1, wobei der Handgriff in seiner Ausgangsposition angeordnet ist,
- Figur 5: einen Querschnitt durch die x-y-Ebene des freien Endes des Hebelarmes in Blickrichtung des Pfeils V in Figur 1, wobei der Handgriff in einer Ausgangsposition angeordnet ist,
- Figur 6: einen Querschnitt durch die x-y-Ebene des freien Endes des Hebelarmes in Blickrichtung des Pfeils VI in Figur 2, wobei der Handgriff in die erste Betriebsposition verschwenkt ist,
- Figur 7: einen Querschnitt durch die x-y-Ebene des freien Endes des Hebelarmes in Blickrichtung des Pfeils VII in Figur 3, wobei der Handgriff in die zweite Betriebsposition verschwenkt ist.

In den Figuren 1, 2 und 3 ist mit 1 eine Ausführungsvariante des erfindungsgemäßen Hebezeuges 1 bezeichnet. Das Hebezeug 1 weist ein oberes Befestigungselement 2 sowie ein unteres Anschlagelement 3 auf, welche zumindest mittelbar über ein Gehäuse 4 miteinander verbunden sind. Das Gehäuse 4 besitzt in der vorliegenden Ausführungsvariante zwei Platten 5, 6 und einen Rahmen 7. Innerhalb des Gehäuses 4 ist ein Zugmitteltrieb 8 angeordnet, über den ein nicht näher dargestelltes Zugmittel bewegbar ist. An diesem Zugmittel ist das untere Anschlagelement 3 angeordnet, das mit dem Zugmittel verlagert werden kann.

Der Hebelarm 9 ist über ein Handrad 10 mit einer Welle und einer nicht dargestellten Getriebeanordnung verbunden. Über die Getriebeanordnung wird die Schwenkbewegung des Hebelarms 9 in eine Rotationsbewegung des Zugmitteltriebs 8 übersetzt, wodurch das Zugmittel bewegt wird. Der Hebelarm 9 weist an seinem freien Ende 11 eine Aussparung 12 auf. Ein Handgriff 13 befindet sich in einer Ausgangsposition 14 innerhalb der Aussparung 12 und ist über ein Gelenk 15 an den Hebelarm 9 gekoppelt. Weiterhin ist an dem Hebelarm 9 eine Verstelleinheit 16 angeordnet, welche in der Lage ist, die Freilaufrichtung des Hebelarmes 9 einzustellen.

Der Handgriff 13 ist in einer Ausgangsposition 14 zwischen zwei Stegen S1, S2 des Hebelarms aufgenommen. Die Stege S1, S2 umschließen die Aussparung 12 auf zwei Seiten.

Figur 2 zeigt, dass am freien Ende 11 des Hebelarmes 9 sich der Handgriff 13 in einer ersten Betriebsposition 17 befindet. Der Handgriff 13 ist aus der Aussparung 12 zwischen den Stegen S1, S2 heraus in der Bildebene nach links in die erste Betriebsposition 17 um 90° verschwenkt.

Die Figur 3 zeigt das erfindungsgemäße Hebezeug 1 aus den Figuren 1 und 2, wobei der Handgriff 13 jedoch aus der Aussparung 12 zwischen den Stegen S1, S2 in eine zweite Betriebsposition 18, in der Bildebene um 90° nach rechts verschwenkt ist.

Die in den Figuren 2 und 3 dargestellten Ausführungsvarianten erlauben es einem Anwender, das erfindungsgemäße Hebezeug 1 bzw. den über ein Gelenk 15 damit verbundenen Handgriff 13 sowohl mit der linken als auch der rechten Hand betreiben zu können, ohne dabei seine Position gegenüber dem Hebezeug 1 verändern zu müssen. Der Anwender kann so eine optimale Position zur Ausführung der Schwenkbewegung des Hebelarmes 9 beibehalten.

Weiterhin ist in der Figur 4 eine Schnittdarstellung entlang der Längsachse L des Hebelarmes 9 dargestellt, wobei der Handgriff 13 in der Aussparung des freien Endes 11 des Hebelarmes 9 in der Ausgangsposition 14 angeordnet ist. Die Koordinatensysteme in den Figuren zeigt die Lage der Schnittebenen.

Durch die Schnittdarstellung ist ersichtlich, dass der Handgriff 13 einen hohlen Griffkörper 19 besitzt. Der hohle Griffkörper 19 nimmt eine innenliegende Feder 20 auf, welche über ein Koppelelement 21 sowie eine Hülse 22 an das Gelenk 15 gekoppelt ist. In der Ausgestaltungsvariante gemäß der Figur 4 ist das Gelenk 15 durch einen Lagerkörper 23 ausgebildet, wobei ein Fixierelement 24 den Lagerkörper 23 sowie das Koppelelement 21 durchgreift und diese schwenkbar miteinander verbindet. Der Winkel W zwischen der Längsachse L des Hebelarms 9 und der Schwenkachse SA des Gelenkes 15 beträgt hier 90°, wodurch eine ergonomische Griffposition erreicht wird.

Im in der Bildebene der Figuren 3 und 4 im oberen Bereich des Handgriffs 13 ist ein Widerlager 25 angeordnet. Der Griffkörper 19 ist umfangsseitig an dem Widerlager 25 abgestützt. Über die Größe und Position des Widerlagers 25 ist die Vorspannung der Feder 20 einstellbar. Bei diesem Ausführungsbeispiel ist das Widerlager 25 materialeinheitlich einstückig mit dem Koppelelement 21 ausgebildet. Die Vorspannung ist damit festgelegt. Zudem ist in der Figur 4 eine in dem Griffkörper 19 befindliche Öffnung 27 dargestellt, in der ein Verschlusskörper 26 des Griffkörpers 19 angeordnet ist. Der Verschlusskörper 26 verschließt den Griffkörper 19 stirnseitig.

In Figur 5 ist eine um 90° geschwenkte Schnittdarstellung des freien Endes 11 des Hebelarmes 9 gemäß der Figur 4 dargestellt. Das Fixierelement 24 ist sowohl durch den Lagerkörper 23 des Gelenkes 15 sowie durch das Koppelelement 21 hindurchgeführt und verbindet diese miteinander. Die durch die Feder 20 aufgebrachte Kraft in Kraftrichtung F, welche in Bildrichtung von oben nach unten entlang der Längsachse L des Hebelarms 9 verläuft, drückt den Griffkörper 19 über die Hülse 22 in seine Ausgangsposition 14.

Die Figur 6 zeigt die Stellung des Handgriffs 13 in einer ersten Betriebsposition 17, wobei sich der Handgriff 13 in einer horizontalen Ausrichtung gegenüber dem Lagerkörper 23 befindet und sich in der Bildebene nach links erstreckt. Die Hülse 22 befindet sich in der ersten Betriebsposition 17 im Eingriff mit einer ersten Ausnehmung 28 des Lagerkörpers 23. Die Hülse 22 wird über die Feder 20 in die erste Ausnehmung 28 hineingedrückt wird und dort über ihren Zentrieransatz 30 form- und kraftschlüssig gehalten. Die Kraft der Feder 20 erstreckt sich in der gezeigten Ausführungsvariante von der linken Bildseite in Kraftrichtung F zu der rechten Bildseite. Die Aussparung 12 zwischen den Stegen S1, S2 des Hebelarmes 9 ist nicht versperrt und kann so als Angriffspunkt für die zweite Hand des Anwenders genutzt werden.

Figur 7 zeigt den Handgriff 13 in seiner zweiten Betriebsposition 18, wobei der Handgriff 13 horizontal in Bildrichtung rechts gegenüber dem Lagerkörper 23 angeordnet ist. Die Hülse 22 des Handgriffs 13 wird über die Feder 20 zentriert in die zweite Ausnehmung 29 des Lagerkörpers 23 gedrückt und ist in der zweiten Betriebsposition 18 kraft- und formschlüssig in der zweiten Ausnehmung 29 gehalten. Auch hier ist die Aussparung 12 zwischen den Stegen S1, S2 des Hebelarmes 9 nicht blockiert und ermöglicht so ebenfalls das Eingreifen des Anwenders mit seiner zweiten Hand. Die Kraftrichtung F der durch die Feder 20 aufgebrachten Kraft verläuft hierbei in Bildrichtung von rechts nach links.

### Bezugszeichen:

- 1 -: Hebezeug
- 2 -: Befestigungselement
- 3 -: Anschlagelement
- 4 -: Gehäuse
- 5 -: Platte zu 4
- 6 -: Platte zu 4
- 7 -: Rahmen zu 4
- 8 -: Zugmitteltrieb
- 9 -: Hebelarm
- 10 -: Handrad
- 11 -: freies Ende zu 9
- 12 -: Aussparung
- 13 -: Handgriff
- 14 -: Ausgangsposition
- 15 -: Gelenk
- 16 -: Verstelleinheit
- 17 -: Betriebsposition
- 18 -: Betriebsposition
- 19 -: Griffkörper
- 20 -: Feder
- 21 -: Koppelelement
- 22 -: Hülse
- 23 -: Lagerkörper
- 24 -: Fixierelement
- 25 -: Widerlager
- 26 -: Verschlusskörper
- 27 -: Öffnung zu 19
- 28 -: erste Ausnehmung zu 23
- 29 -: zweite Ausnehmung zu 23
- 30 -: Zentrieransatz
- F -: Kraftrichtung
- L -: Längsachse zu 9
- S1 -: Steg zu 9
- S2 -: Steg zu 9
- SA -: Schwenkachse zu 15
- W -: Winkel

## Patentansprüche

1. Hebezeug (1), insbesondere Hebelzug, welches einen Zugmitteltrieb (8) und ein durch den Zugmitteltrieb (8) bewegbares Zugmittel aufweist, wobei der Zugmitteltrieb (8) durch einen schwenkbar angeordneten Hebelarm (9) betätigbar ist und im Bereich des freien Endes (11) des Hebelarmes (9) ein Handgriff (13) über ein Gelenk (15) mit dem Hebelarm (9) verbunden ist, wobei der Handgriff (13) von einer Ausgangsposition (14) in eine Betriebsposition (17) schwenkbar ist, **dadurch gekennzeichnet, dass** der Hebelarm (9) eine Aussparung (12) aufweist und der Handgriff (13) in seiner Ausgangsposition (14) in der Aussparung (12) angeordnet ist.

2. Hebezeug nach Anspruch 1, **dadurch gekennzeichnet, dass** der Handgriff (13) um eine Schwenkachse (SA) des Gelenks (15) herum verlagerbar ist, welche in einem Winkel (W), insbesondere in einem Winkel von 90°, zu einer Längsachse des Hebelarmes (9) angeordnet ist.

3. Hebezeug nach Anspruch 1 oder 2, **dadurch gekennzeichnet, dass** der Handgriff (13) als hohler Griffkörper (19) ausgebildet ist, wobei der Griffkörper (19) über eine innenliegende Feder (20) zumindest mittelbar gegenüber dem Gelenk (15) fixierbar ist.

4. Hebezeug nach Anspruch 3, **dadurch gekennzeichnet, dass** der Griffkörper (19) über eine Hülse (22) mit einem Koppelelement (21) verbunden ist, wobei die Hülse (22) entlang des Koppelelementes (21) verschiebbar ist.

5. Hebezeug nach Anspruch 4, **dadurch gekennzeichnet, dass** das Gelenk (15) einen Lagerkörper (23) und ein Fixierelement (24) aufweist, wobei das Fixierelement (24) den Lagerkörper (23) und das Koppelelement (21) durchgreift und eine schwenkbare Verbindung zwischen Lagerkörper (23) und dem Koppelelement (21) herstellt.

6. Hebezeug nach Anspruch 4, **dadurch gekennzeichnet, dass** die Feder (20) innerhalb des Griffkörpers (19) zwischen der Hülse (22) und einem Widerlager (25) angeordnet ist, wobei die Feder (20) die Hülse (22) gegen den Lagerkörper (23) des Gelenkes (15) drückt.

7. Hebezeug nach Anspruch 5 oder 6, **dadurch gekennzeichnet, dass** der Lagerkörper (23) eine Ausnehmung (28, 29) aufweist und die Hülse (22) in der Betriebsposition in die Ausnehmung (28, 29) des Lagerkörpers (23) eingreift, wobei eine lösbare kraft- und/oder formschlüssige Verbindung herstellbar ist.

8. Hebezeug nach Anspruch 6 oder 7, **dadurch gekennzeichnet, dass** am freien Ende (11) des Griffkörpers (19) eine Öffnung (27) vorgesehen ist, welche einen Verschlusskörper (26) aufnimmt.

9. Hebezeug nach einem der Ansprüche 4 bis 8, **dadurch gekennzeichnet, dass** die Hülse (22) einen Zentrieransatz (30) aufweist.

## Claims

1. Lifting gear (1), in particular lever hoist, which has a traction means drive (8) and a traction means movable by the traction means drive (8), wherein the traction means drive (8) can be activated by a pivotably arranged lever arm (9) and in the area of the free end (11) of the lever arm (9) a handle (13) is connected via an articulated joint (15) to the lever arm (9), wherein the handle (13) is pivotable from a starting position (14) into an operating position (17), **characterised in that** the lever arm (9) has a recess (12) and the handle (13) is arranged in its starting position (14) in the recess (12).

2. Lifting gear according to claim 1, **characterised in that** the handle (13) can be moved around a pivot axis (SA) of the articulated joint (15), which is arranged at an angle (W), in particular at an angle of 90°, relative to a longitudinal axis of the lever arm (9).

3. Lifting gear according to claim 1 or 2, **characterised in that** the handle (13) is designed as a hollow gripping body (19), wherein the gripping body (19) can be secured by an interior spring (20) at least indirectly relative to the articulated joint (15).

4. Lifting gear according to claim 3, **characterised in that** the gripping body (19) is connected via a sleeve (22) to a coupling element (21), wherein the sleeve (22) can be displaced along the coupling element (21).

5. Lifting gear according to claim 4, **characterised in that** the articulated joint (15) has a bearing body (23) and a fixing element (24), wherein the fixing element (24) extends through the bearing body (23) and the coupling element (21) and forms a pivotable connection between the bearing body (23) and the coupling element (21).

6. Lifting gear according to claim 4, **characterised in that** the spring (20) is arranged inside the gripping body (19) between the sleeve (22) and an abutment (25), wherein the spring (20) pushes the sleeve (22) against the bearing body (23) of the articulated joint (15).

7. Lifting gear according to claim 5 or 6, **characterised in that** the bearing body (23) has a recess (28, 29) and the sleeve (22) engages in the operating position in the recess (28, 29) of the bearing body (23), wherein a releasable force-fitting and/or form-fitting connection can be formed.

8. Lifting gear according to claim 6 or 7, **characterised in that** at the free end (11) of the gripping body (19) an opening (27) is provided which receives a closure body (26).

9. Lifting gear according to any of claims 4 to 8, **characterised in that** the sleeve (22) has a centring edge (30).

## Revendications

1. Engin de levage (1), en particulier élément de traction à levier, qui présente un entraînement de mécanisme de traction (8) et un mécanisme de traction mobile par l'entraînement de mécanisme de traction (8), dans lequel l'entraînement de mécanisme de traction (8) est actionnable par un bras de levier (9) agencé de manière pivotante et dans la zone de l'extrémité libre (11) du bras de levier (9) une poignée (13) est reliée par une articulation (15) au bras de levier (9), dans lequel la poignée (13) est pivotante d'une position de départ (14) dans une position de fonctionnement (17), **caractérisé en ce que** le bras de levier (9) présente un évidement (12) et la poignée (13) est agencée dans sa position de départ (14) dans l'évidement (12).

2. Engin de levage selon la revendication 1, **caractérisé en ce que** la poignée (13) est déplaçable autour d'un axe de pivotement (SA) de l'articulation (15) qui est agencé dans un angle (W), en particulier dans un angle de 90°, par rapport à un axe longitudinal du bras de levier (9).

3. Engin de levage selon la revendication 1 ou 2, **caractérisé en ce que** la poignée (13) est réalisée comme corps de préhension creux (19), dans lequel le corps de préhension (19) peut être fixé par un ressort intérieur (20) au moins indirectement par rapport à l'articulation (15).

4. Engin de levage selon la revendication 3, **caractérisé en ce que** le corps de préhension (19) est raccordé par une douille (22) à un élément de couplage (21), dans lequel la douille (22) est mobile le long de l'élément de couplage (21).

5. Engin de levage selon la revendication 4, **caractérisé en ce que** l'articulation (15) présente un corps de palier (23) et un élément de fixation (24), dans lequel l'élément de fixation (24) traverse le corps de palier (23) et l'élément de couplage (21) et établit une liaison pivotante entre le corps de palier (23) et l'élément de couplage (21).

6. Engin de levage selon la revendication 4, **caractérisé en ce que** le ressort (20) est agencé dans le corps de préhension (19) entre la douille (22) et un contre-palier (25), dans lequel le ressort (20) presse la douille (22) contre le corps de palier (23) de l'articulation (15).

7. Engin de levage selon la revendication 5 ou 6, **caractérisé en ce que** le corps de palier (23) présente un évidement (28, 29) et la douille (22) vient en prise dans la position de fonctionnement dans l'évidement (28, 29) du corps de palier (23), dans lequel une liaison à force et/ou à complémentarité de formes détachable peut être établie.

8. Engin de levage selon la revendication 6 ou 7, **caractérisé en ce qu'**une ouverture (27) est prévue à l'extrémité libre (11) du corps de préhension (19), laquelle reçoit un corps de fermeture (26).

9. Engin de levage selon l'une des revendications 4 à 8, **caractérisé en ce que** la douille (22) présente une saillie de centrage (30).
